# EUROPÄISCHE PATENTANMELDUNG

(11) **EP 1 210 896 A2**
(43) Veröffentlichungstag der Anmeldung: **05.06.2002**
(21) Anmeldenummer: 01811161.7
(22) Anmeldetag: 30.11.2001
(51) Int. Cl.: A47K 1/09

(54) **Haltevorrichtung in Nasszellen**

(30) Priorität: 04.12.2000 CH 23512000
(71) Anmelder: Heim Beat, 5313 Klingnau (CH)
(72) Erfinder: Heim Beat, 5313 Klingnau (CH)
(74) Vertreter: Frei, Alexandra Sarah

(57) **Zusammenfassung**

Die Haltevorrichtung zur Halterung von Zubehörteilen (8) an einer Wand (10) von Nasszellen beinhaltet eine Grundplatte (1) mit genormten Aussparungen (2) zur Fixierung der Grundplatte (1) zwischen einer Wand (10) und einer bestehenden Halterung in Nasszellen, z. B. einer Brausenhalterung (9). Zusätzlich weist die Grundplatte (1) Befestigungsmittel (4) zum Anbringen der Zubehörteile (8) auf und sie besitzt vorzugsweise Erweiterungs-Befestigungsmittel (5), die zur modularen Erweiterung der Grundplatte (1) mit Zusatzplatten (3) dienen. Diese weisen ebenfalls Erweiterungs-Befestigungsmittel (6,7) auf, welche eine modulare Erweiterung der Zusatzplatten (3) ermöglichen. Auch die Zusatzplatten (3) sind mit Befestigungsmitteln (4) zum Anbringen von Zubehörteilen (8) versehen, wobei die Zubehörteile (8) Halterungen und Aufbewahrungsbehälter, insbesondere Körbe für Duschseife, Seifenspender, Abfallgefässe oder wasserdichte Behälter sein können.

## Beschreibung

Die Erfindung liegt im Bereich der sanitären Ausstattungen; im Speziellen liegt sie im Bereich von Nasszonen, wie z. B. Duschkabinen und Badezimmern und sanitären Peripherien. Die Erfindung betrifft eine Haltevorrichtung gemäss dem Oberbegriff des ersten Patentanspruchs.

Im Nasszellenbereich besteht der Bedarf nach einer Halterung für Seifen, Duschkremen, Schmuckstücken, Uhren etc.. Alle für den Nasszellenbereich angebotenen Haltevorrichtungen müssen mit Schrauben, mittels eines Klebstoffs oder durch eine vakuumbildende Vorrichtung (Saugnapf) an der Wand befestigt werden. Diese bisherigen Anwendungen sind mit diversen Nachteilen behaftet: Entweder setzen sie den mühsamen Gebrauch einer Bohrmaschine voraus, mit dem Risiko, dass Wandfliesen springen können, oder sie liefern die unangenehmen Folgen der Restentfernung des Klebstoffs einer nicht mehr benötigten Aufbewahrungsvorrichtung. Bei den vakuumbildenden Vorrichtungen ist die Zuverlässigkeit in Frage gestellt, da sich solche Verbindungen erfahrungsgemäss plötzlich wieder lösen können.

Es ist Aufgabe der Erfindung, eine Haltevorrichtung in Nasszellen zu schaffen, welche die Nachteile der bisherigen Haltevorrichtungen umgeht. Die Aufgabe wird durch die Erfindung gelöst, wie sie in den Patentansprüchen definiert ist.

Die Erfindung basiert auf der Idee, bestehende Halterungen in Nasszonen, wie z. B. Brausenhalterungen und Badewannengriffe, zu nutzen, indem eine Haltevorrichtung in Form einer Grundplatte zwischen der Nasszellenwand und der bestehenden Halterung fixiert wird. Die Haltevorrichtung weist Befestigungsmittel zum Anbringen von Zubehörteilen, wie z. B. Körbe für Duschseife, Seifenspender, Abfallgefäss, wasserdichte Behälter etc., an der Grundplatte auf. Für die Fixierung der Grundplatte an der Wand werden bereits vorhandene genormte Befestigungsmittel der bestehenden Halterungen verwendet. Für die Fixierung von z. B. Brausen kommen seit längerer Zeit vor allem zwei Systeme zur Anwendung:
- feste Brausenhalter mit zwei verschraubten horizontalen, vertikalen oder zentralen Befestigungspunkten;
- Duschgleitstangen mit zwei verschraubten Befestigungspunkten in der Mitte, welche sich jeweils am Ende der Gleitstangen befinden.
Bei beiden Systemen sind die Befestigungspunkte (Abstände, Durchmesser) normiert.

Die erfindungsgemässe Haltevorrichtung beinhaltet eine Grundplatte, die aus einem beliebigen Material gefertigt ist. Vorzugsweise ist dies Kunststoff, es kann aber auch Metall, Gummi, Holz etc. sein. Bezüglich Form (in zwei Dimensionen) und Farbe besteht keinerlei Einschränkung. Die Grundplatte hat Aussparungen, z. B. ein System von Bohrlöchern, welche zumindest partiell der gängigen Norm für die Befestigung von Brausenhaltern, bzw. anderen Halterungen wie sie in Nasszellen zu finden sind, wie bspw. Badewannengriffe, entspricht. Die Grundplatte wird mittels Aussparungen (typischerweise zwei Löcher) zwischen der Wand (Fliesen) einer Nasszelle und einer bestehenden Halterung, bspw. einem Brausenhalter angebracht, wobei sie durch das Anbringen des bestehenden Halters fixiert wird.

Zusätzliche Befestigungsmittel wie z. B. Bohr- und Schraubenlöcher oder Klebstoff zum Anbringen der Grundplatte an der Wand erübrigen sich somit. Sämtliche Befestigungsmittel sind bereits auf bzw. in der Grundplatte angebracht. Dies gilt auch für zusätzliche Befestigungsmittel wie zum Beispiel Bohr- oder Schraubenlöcher, Aussparungen, Haken, Ösen usw., die zum Anbringen verschiedenster Zubehörteile an der Grundplatte vorhanden sind. Als Zubehörteile gelten insbesondere Halterungen und Aufbewahrungsbehälter, wie Körbe für Duschseife, Seifenspender, Abfallgefäss, wasserdichte Behälter für wasserempfindliche Gegenstände wie z. B. Uhr, Schmuck, Radio etc..

Vorzugsweise beinhaltet die Grundplatte Erweiterungs-Befestigungsmittel, z. B. formschlüssige Verbindungen, Haken etc., zum Anbringen von Zusatzplatten oder -modulen. Diese Zusatzplatten besitzen ebenfalls Erweiterungs-Befestigungsmittel, die zur Grundplatte und/ oder einem anderen Zusatzmodul passen. Auf den Zusatzplatten oder Zusatzmodulen befinden sich ebenfalls eine gewisse Anzahl Befestigungsmittel. z. B. Löcher, Haken, Ösen etc., mit denselben Funktionen wie die auf der Grundplatte, d. h. der Möglichkeit zum Anbringen weiterer Zubehörteilen. Eine auf diese Weise gestaltbare Haltevorrichtung bietet vielseitige Möglichkeiten zum Halten und/ oder Aufbewahren von beispielsweise Seifen, Duschmittel, Shampoo, Uhr etc. mit kleinstmöglichem Aufwand.

Des Weiteren können sämtliche Teile der erfindungsgemässen Vorrichtung aus kalkabweisendem Material hergestellt oder mit einem solchen beschichtet sein. Dies ist deshalb von Vorteil, weil die erfindungsgemässe Vorrichtung speziell für den Bereich von Nasszonen konzipiert ist.

Nachfolgend wird die Erfindung anhand von Ausführungsbeispielen beschrieben. Dabei zeigen:
- Figur 1: eine perspektivische Sicht auf eine erfindungsgemässe Haltevorrichtung,
- Figur 2: einen Querschnitt durch eine an einer Wand befestigte erfindungsgemässe Haltevorrichtung,
- Figuren 3a-c: eine Auf- und Untenansicht einer Zusatzplatte, sowie deren Längs-und Querschnitt,
- Figuren 4a-e: ein zur Zusatzplatte aus Figur 3 passendes Zubehörteil, sowie zwei Seitenansichten, einen Querschnitt und eine Untenansicht mit vergrössertem Ausschnitt eines Befestigungsmittels.

**Figur 1** zeigt die erfindungsgemässe Haltevorrichtung in einer beispielhaften Ausführungsform. Eine ovale Grundplatte 1 beinhaltet normierte Aussparungen 2, hier Löcher, die zur Fixierung der Grundplatte 1 mittels Schrauben 11 zwischen einer bestehenden Halterung in Nasszellen, hier einer Brausenhalterung 9, und einer Wand 10 dienen (siehe dazu auch Figur 2). Zusätzliche Befestigungsmittel 4 auf Grund-und Zusatzplatte 1 bzw. 3, hier jeweils zwei Löcher in beliebigem aber festem Abstand, dienen dem Anbringen von Zubehörteilen 8. Die Zubehörteile 8, hier in Form von Körben zur Aufnahme eines Duschmittelbehälters, besitzen zu den genannten Löchern 4 passende Befestigungsmittel, z. B. Stöpsel, so dass sie leicht in die Grundplatte 1 und/ oder Zusatzplatte 3 eingesteckt werden können. Dieses Einstecksystem ermöglicht einen leichten Ein-, Aus- und Umbau der Zubehörteile 8 auf der Grundplatte 1 und/ oder Zusatzplatte 3. Diese Vielseitigkeit im Anbringen der Zubehörteile 8 bietet ausserdem den Vorteil, dass die zu haltenden Gegenstände sehr unterschiedlich in ihrer Grösse sein können.

An der Grund- und Zusatzplatte 1 bzw. 3 angebracht sind Erweiterungs-Befestigungsmittel 5, 6 und 7 zur gegenseitigen Befestigung der Grundplatte 1 und der Zusatzplatte 3. Diese Erweiterungs-Befestigungsmittel 5-7 können formschlüssig, bspw. puzzleartig, ausgebildet sein; sie können aber auch andere geeignete Erweiterungs-Befestigungsmittel, z. B. Haken und dazu passende Ösen, sein. Mit Hilfe der Erweiterungs-Befestigungsmittel 6 und 7 kann die Grundplatte 1 beliebig oft mit Zusatzplatten 3 erweitert werden.

In **Figur 2** ist die erfindungsgemässe Haltevorrichtung in ihrer bevorzugten Art der Fixierung der Grundplatte 1 zwischen einer Brausenhalterung 9 und einer Nasszellenwand 10 gezeigt. Die bestehenden, normierten Schraubenlöcher 9a und 10a in der Brausenhalterung 9 bzw. der Wand 10 werden genutzt, um die mit Löcher 2 versehene Grundplatte 1 zwischen Brausenhalterung 9 und Wand 10 mittels Festdrehen der Schrauben 11 einzuklemmen. Die Distanz der Schraubenlöcher 9a, entspricht einer gängigen Norm, wie sie in einschlägiger Fachliteratur nachgesehen werden kann. Die gängigen Normen der Schweiz z. B. bewegen sich im Bereich von 2,5 cm - 3,7 cm, in Deutschland zwischen 2,4 cm - 3,7 cm, wobei typische Werte für deutsche Normdistanzen zwischen 3,4 cm und 3,7 cm und bspw. 3,4 cm oder 3,7 cm sind, bzw. 2,4 cm für senkrecht angebrachte Schraubenlöcher 10.

In den **Figuren 3a-c** ist eine weitere Ausführungsform einer erfindungsgemässen Zusatzplatte 21, sowie deren Längs- und Querschnitt gezeigt. Die Zusatzplatte 21 weist konisch geformte Befestigungsmittel 24 auf. Die Länge 1 dieser Befestigungsmittel 24 liegt vorzugsweise in einem Bereich von 2-4cm, z. B. 3.2cm, die Breiten in einem Bereich von ca. 0.5-1cm, z. B. 0.7 und 0.8cm. Die Gesamtlänge L der Zusatzplatte 21 liegt vorzugsweise in einem Bereich von 22-30cm, z. B. 26cm, bei einer Gesamtbreite B von 15-20cm, z. B. 17.5cm, und einer Gesamtdicke D von 3-6cm, z. B. 4.6cm. Auf der rechten Seite der Figur 3a ist die Zusatzplatte 21 als Aufsicht, auf der linken Seite als Untenansicht gezeigt. In der Untenansicht sind Strukturen 25 zu sehen, die durch die Art der Herstellung der erfindungsgemässen Haltevorrichtung bzw. Zusatzplatte 21, z. B. durch ein Spritzgiessverfahren, bedingt sind. Besser zu sehen sind die Strukturen 25 im Längsschnitt entlang der Linie A', wie er in Figur 3b zu sehen ist. Die Strukturen 25 sind Aussparungen, die sich im wesentlichen über die gesamte Unterseite der Zusatzplatte 21 erstrecken. Durch solche oder ähnliche Strukturen soll eine Verformung der Platte verhindert werden.

Im Längsschnitt, sowie im Querschnitt entlang der Linie C-C', wie in Figur 3c dargestellt, sind die Strukturen 25, sowie Befestigungsmittel 24 zu sehen. Die Strukturen sind im Randbereich des Befestigungsmittels mit Ausformungen 27 versehen, welche als Haltevorsprünge für am Befestigungsmittel 24 anbringbare Zubehörteile dienen.

In **Figur 4a** ist ein solches Zubehörteil in Form eines korbähnlichen Behälters 28 gezeigt. Die **Figuren 4b und 4c** zeigen einen Querschnitt entlang der Linie D-D' des Behälters 28. Die Gesamthöhe H und Behälterlänge F liegen vorzugsweise in einem Bereich von 8-12 cm, z. B. 9.6 bzw. 10.2 cm. Je nach Ausgestaltung der Behälter-Befestigungsmittel ändert sich der Wert für die Behälterlänge F. Die Behälterbreite G liegt in einem vorzugsweisen Bereich von 4-6 cm, z. B. 5.3 cm bei einer Behälterwandstärke W von typischerweise 0.2-0.6cm, z. B. 0.3cm. Der Behälter 28 weist Behälter-Befestigungsmittel 29 mit konischen Elementen 30 auf, die eine sichere Halterung des Behälters 28 in einer Grund- und/ oder Zusatzplatte 21 gewährleisten.

In der **Figur 4d** ist eine Hintenansicht des erfindungsgemässen Behälters 28 mit über ihrer Länge konisch geformten, zu den Befestigungsmitteln 24 der Zusatzplatte 21 aus Figur 3a-c korrespondierenden Behälter-Befestigungsmitteln 29 zu sehen. In der **Figur 4e** sind diese Behälter-Befestigungsmittel 29 in einer Untenansicht des Behälters und einem vergrösserten Ausschnitt daraus gezeigt. Sie weisen hakenähnliche, nach aussen weisende Ausformungen 31 auf, die zu den Befestigungsmitteln 24 der Zusatzplatte 21 korrespondieren. Die spezielle Gestaltung der Behälter-Befestigungsmittel 29 erlaubt ein einfaches Anbringen und Entferneneines Behälters an bzw. in die konisch geformten Befestigungsmittel 24 der Zusatzplatte 21. Die Kombination mehrfacher konischer Formen und gegebenenfalls zusätzlicher Ausformungen 27, garantiert zudem die sichere Halterung eines Behälters an einer Grund- oder Zusatzplatte.

Die Grössenangaben sind beispielhafte Werte und können je nach Ausführungsform der erfindungsgemässen Haltevorrichtung im wesentlichen beliebig variieren. Dies gilt im Speziellen auch für die Formen von Grundplatten und Zusatzmodulen, sowie Zubehörteilen.

## Patentansprüche

1. Haltevorrichtung zur Halterung von Zubehörteilen (8) an einer Wand (10) von Nasszellen, beinhaltend eine Grundplatte (1) mit genormten Aussparungen (4) zur Fixierung der Grundplatte (1) zwischen der Wand (10) und einer Halterung in Nasszellen (9), sowie Befestigungsmittel (4,24) zum Anbringen der Zubehörteile (8) an der Grundplatte (1).

2. Haltevorrichtung nach Anspruch 1, wobei die Grundplatte (1) Erweiterungs-Befestigungsmittel (5) zur modularen Erweiterung mit Zusatzplatten (3,21) aufweist.

3. Haltevorrichtung nach Anspruch 2, wobei die Zusatzplatten (3,21) mit Befestigungsmitteln (4,24) zum Anbringen von Zubehörteilen (8) versehen sind.

4. Haltevorrichtung nach Anspruch 2 oder 3, wobei die Zusatzplatten (3,21) zur Grundeinheit (1) und/ oder zu Zusatzeinheiten (3,21) passende Erweiterungs-Befestigungsmittel (6,7) besitzen.

5. Haltevorrichtung nach einem der vorangehenden Ansprüche, wobei die Grundplatte (1) zwecks Fixierung zwei genormte Aussparungen (2)aufweist, die in einem einer gängigen Norm für Halterungen in Nasszellen entsprechenden Abstand angebracht sind.

6. Haltevorrichtung nach einem der vorangehenden Ansprüche, wobei die Befestigungsmittel (4,24) zum Anbringen von Zubehörteilen (8) formschlüssige Befestigungsmittel sind.

7. Haltevorrichtung nach einem der Ansprüche 2-6, wobei die Erweiterungs-Befestigungsmittel (5,6,7) zur Befestigung von Zusatzplatten (3,21) formschlüssige Befestigungsmittel sind.

8. Haltevorrichtung nach einem der vorangehenden Ansprüche, wobei die Grundplatte (1) und/ oder die Zusatzplatten (3,21) aus Kunststoff bestehen.

9. Haltevorrichtung nach einem der vorangehenden Ansprüche, wobei die Zubehörteile (8) Halterungen und Aufbewahrungsbehälter, insbesondere Körbe (28) für Duschseife, Seifenspender, Abfallgefässe oder wasserdichte Behälter sind.

10. Haltevorrichtung nach einem der vorangehenden Ansprüche, wobei die Grundplatte (1), die Zusatzplatten (3,21) und/ oder die Zubehörteile (8) aus kalkabweisendem Material bestehen oder mit solchem beschichtet sind.
